# DEMANDE DE BREVET EUROPEEN

(11) **EP 0 778 441 A1**
(43) Date de publication de la demande: **11.06.1997**
(21) Numéro de dépôt: 96420347.5
(22) Date de dépôt: 03.12.1996
(51) Int. Cl.: F21V 21/08, F21L 15/16, F21V 21/32, F21V 23/04

(54) **Dispositif d'éclairage baladeur**

(30) Priorité: 06.12.1995 FR 9515607
(71) Demandeur: Vision-pro, 69480 Ambérieux d'Azergues (FR)
(72) Inventeur: Canovan, Ginès, 69480 Anse (FR)
(74) Mandataire: Perrier, Jean-Pierre

(57) **Abrégé**

Ce dispositif comporte une source lumineuse fixée à l'une des extrémités d'un flexible (3) dont l'autre extrémité est liée à un socle équipé d'une ventouse à levier, cette ventouse étant composée d'un corps (5), d'une membrane (6) solidaire d'un axe traversant le corps et d'un levier (10) articulé sur l'axe et en appui sur le corps (5), le corps (5) du socle est réalisé sans une matière synthétique semi-rigide, et présente une jupe périphérique (5b) élastiquement déformable et apte à épouser une surface d'appui, concave ou convexe, tout en plaquant le bord de la membrane (6) de la ventouse, par réaction la traction axiale exercée par le levier (10), ce corps (5) étant solidaire d'un boîtier transversal (14) qui, recevant les moyens d'alimentation de la source lumineuse et portant son interrupteur (23) de commande, s'étend radialement au delà de la membrane (6) pour supporter un contacteur de sécurité (24), ouvert au repos et dont le palpeur (24a) est apte à venir en contact avec la surface recevant le socle pour fermer le circuit électrique aboutissant à l'interrupteur (23).

## Description

L'invention concerne le domaine des dispositifs d'éclairage baladeur, également dénommés baladeuses, utilisées pour éclairer temporairement une zone dépourvue de lumière.

La baladeuse traditionnelle, composée d'un manche porte douille et d'une cage entourant l'ampoule disposée dans la douille, se fixe par suspension au moyen d'un crochet dont est munie la cage. Si ce mode de fixation convient pour un travail dans un atelier comportant des éléments en saillie, il est inutilisable lorsqu'il n'y a pas de saillies et par exemple pour fixer la source d'éclairage à l'intérieur d'un véhicule ou sur la carrosserie de ce véhicule.

Il en est de même pour les dispositifs dans lesquels la source d'éclairage est fixée à l'extrémité d'un flexible dont l'autre extrémité est solidaire d'un socle à fixation magnétique car, à l'intérieur d'une automobile actuelle, il existe peu de paroi acceptant une fixation magnétique et, à l'extérieur, la mise en place de la fixation magnétique peut rayer la carrosserie.

Un autre inconvénient de ces dispositifs à flexibles résulte de la direction de départ du flexible par rapport au socle. En effet, le départ du flexible, perpendiculairement à la face d'appui du socle, se combine avec la raideur du flexible, limitant son rayon de cintrage, pour délimiter une aire de balayage par la source lumineuse qui est inférieure à ce qu'on pourrait obtenir en utilisant le seul flexible. Il en résulte que, même si l'on parvient à fixer le socle sur les zones magnétiques disposées à distance de la zone de travail, il n'est pas possible d'utiliser au mieux le flexible et que l'éclairage obtenu est insuffisant.

Le brevet US-A-4 238 816 décrit une baladeuse qui remédie à ces inconvénients en utilisant une ventouse comme moyen de fixation du socle et en orientant sensiblement radialement le départ du fusible flexible.

A l'utilisation il s'avère que ce mode de fixation, parfaitement adapté pour des surfaces planes, ne convient pas pour les surfaces galbées, de sorte que cette baladeuse ne peut pas être fixée sur la face interne de vitrages galbés d'un véhicule.

Un autre inconvénient de la fixation par ventouse provient de sa faculté à se désolidariser du support après un temps plus ou moins long, ce qui peut mettre en contact la source lumineuse ou le capot qui la protège et qui est en général brûlant au toucher, avec des parois telles que revêtement synthétique du tableau de bord ou habillage de siège, pouvant fondre ou s'enflammer, en cas de contact prolongé.

La présente invention a pour objet de remédier à ces inconvénients.

A cet effet, dans le dispositif d'éclairage, selon l'invention, le corps du socle est réalisé dans une matière synthétique semi-rigide, et présente une jupe périphérique élastiquement déformable et apte à épouser une surface d'appui concave ou convexe tout en plaquant le bord de la membrane de la ventouse, par réaction à la traction axiale exercée par le levier, ce corps étant solidaire d'un boîtier transversal qui, recevant les moyens d'alimentation de la source lumineuse et portant son interrupteur de commande, s'étend radialement au delà de la membrane pour supporter un contacteur de sécurité, ouvert au repos et dont le palpeur est apte à venir en contact avec la surface recevant le socle pour fermer le circuit électrique aboutissant à l'interrupteur

Lors de l'actionnement du levier pour créer une dépression sous la ventouse, la réaction à l'effort de traction axial exercé par le levier plaque la jupe du socle sur la membrane en appui sur la surface et force cette jupe à épouser le profil galbé de cette surface. Cela a pour effet d'améliorer, localement et suivant un cercle, le plaquage de la membrane sur la surface, et d'augmenter l'étanchéité, et, en conséquence, le temps pendant lequel la ventouse peut rester fixée sur la surface, notamment le vitrage.

Dans le cas où la ventouse perd ses propriétés d'adhérence et provoque la chute du dispositif, le palpeur du contacteur de sécurité perd contact avec le support et ouvre le circuit électrique d'alimentation de la source lumineuse, c'est-à-dire interrompt automatiquement l'alimentation de cette source, en supprimant ainsi tous risques de brûlures ou de départ d'incendie.

Cet agencement permet donc d'utiliser, en toute sécurité, une source lumineuse ayant un fort dégagement calorifique, par exemple, de type halogène.

D'autres caractéristiques et avantages ressortiront de la description qui suit en référence au dessin schématique annexé représentant une forme d'exécution de ce dispositif d'éclairage.
Figure 1 est une vue partielle de côté en élévation montrant le dispositif lorsqu'il est mis en place contre la face interne du pare-brise d'un véhicule,
Figure 2 est une vue en plan par dessus, à échelle agrandie, du dispositif seul,
Figures 3 et 4 sont des vues en coupe suivant, respectivement III-III et IV-IV de figure 2, lorsque la ventouse est respectivement actionnée et au repos.

Dans ce dessin, la référence numérique 2 désigne une source lumineuse disposée à l'extrémité d'un flexible 3 dont l'autre extrémité est solidaire d'un socle de fixation 4.

Comme montré plus particulièrement aux figures 2 et 3, ce socle 4 est constitué par le corps d'appui 5 d'un dispositif de fixation à ventouse comportant une membrane circulaire 6, solidaire d'un axe vertical 7 monté coulissant dans un palier 8 du corps 5. Une goupille 9 traversant de part en part l'extrémité supérieure de l'axe 7 assure l'articulation de cet axe avec les deux branches d'une chape 10a, ménagée à l'extrémité d'un levier 10. Les faces 12a et 12b de la chape 10a venant en contact avec le palier 8 sont séparées de l'axe géométrique de la goupille 9 par des distances différentes et un ressort 13 interposé entre la membrane 6 et le fond du corps 5, rappelle constamment l'une de ces faces contre la face supérieure du palier 8.

On conçoit aisément que, lorsque le levier 10 est redressé à la verticale, avec sa face 12b en contact avec le palier 8, la membrane 6 est libre et vient en contact par toute sa surface avec la face 11 contre laquelle elle est posée, comme montré figure 4, tandis que, lorsque le levier est abaissé, comme montré à la figure 3, avec la face 12a en contact avec le palier, la partie centrale de la membrane 6 est espacée de la surface d'appui 11 en formant un vide qui assure la fixation de la membrane et de la ventouse sur cette face d'appui.

Dans la forme d'exécution représentée, le corps d'appui 5 est composé d'un fond 5a et d'une jupe circulaire 5b venant en appui sur le bord périphérique de la membrane 6, mais il est évident qu'il peut présenter toute autre forme géométrique.

Selon l'invention, ce corps est réalisé dans une matière synthétique semi-rigide élastiquement déformable de manière que sa jupe 5b puisse se déformer pour épouser le galbe, convexe ou concave du support, qu'il s'agisse d'un vitrage ou du garnissage du tableau.

Le corps 5 est solidaire d'un boîtier 14 qui, disposé transversalement, est parallèle au plan diamétral confondu avec le plan médian du levier 10. L'une des extrémités de ce boîtier, et par exemple celle 15 à la figure 4, sert à la fixation du flexible 3. A cet effet, le palier est traversé par un alésage 16 servant au passage d'une tige de fixation creuse 17, solidaire du flexible 3. L'extrémité libre de cette tige pénètre dans un puits 18 juxtaposé au palier 15 et ménagé dans le boîtier 14. Ce puits est utilisé pour la mise en place d'un écrou 21 de fixation et pour le passage du circuit d'alimentation 19 de la source lumineuse 2.

La forme d'exécution représentée correspondant à un dispositif d'éclairage à alimentation par le secteur, le cordon d'alimentation 20, muni à son extrémité libre de la fiche de connexion en réseau, non représentée, pénètre dans le boîtier 14 par l'extrémité de ce boîtier qui est opposée à celle liée au flexible 3. Les conducteurs isolés 22 du cordon sont connectés à l'interrupteur 23, lui-même raccordé au circuit d'alimentation 19.

La liaison entre le cordon 20 et les conducteurs 22 est assurée par l'intermédiaire d'un contacteur de sécurité 24, disposé dans le boîtier 14, et muni d'un palpeur 24a faisant saillie vers le bas, au-delà de la membrane 6, dont il est espacé radialement. Dans sa position de repos, montrée à la figure 4, le contacteur 24 ouvre le circuit électrique et empêche toute alimentation de la source lumineuse 2. Par contre, lorsque le dispositif est posé sur une surface, le recul du palpeur 24a dans son boîtier ferme le circuit et permet cette alimentation. Cet agencement évite donc toute alimentation du dispositif, lorsqu'il n'est pas posé sur une surface et interrompt donc cette alimentation en cas de chute du dispositif par décollement de la ventouse.

La figure 1 montre que ce dispositif peut être fixé sur toute surface lisse et, par exemple sur la face interne du vitrage avant d'un véhicule pour éclairer une zone de travail sur le tableau de bord de ce véhicule. Grâce à la jupe élastiquement déformable 5b qui, pour des galbes courants, se déforme en prenant appui sur la membrane par une portée sensiblement circulaire, l'étanchéité entre l'extérieur et la partie interne de la ventouse est améliorée et la durée de fixation est augmentée.

La déformabilité du socle est augmentée en réalisant dans son corps 5 des fentes radiales 26, espacées angulairement les unes des autres. Ces fentes s'étendent depuis la jupe 5b jusque dans le fond 5a du socle. Comme représenté, ces fentes peuvent ne pas déboucher de la jupe, ou au contraire déboucher de celle ci, pour augmenter la déformabilité du socle et lui permettre d'épouser des surfaces plus galbées, concaves ou convexes.

Il ressort de ce qui précède que le dispositif selon l'invention est simple et peu onéreux à réaliser, peut être fixé sur toute surface lisse, magnétique ou non, plane, concave ou convexe, à l'intérieur ou à l'extérieur du véhicule, mais aussi sur toute autre surface juxtaposée à une zone nécessitant une réparation et un entretien. La fixation par ventouse ne procure aucune détérioration de la surface contre laquelle elle est apposée, ce qui permet de fixer le dispositif, même sur des surfaces fragiles ou dont la réparation est onéreuse.

Il est évident que l'invention ne se limite pas à la forme d'exécution du dispositif qui a été décrit ci-dessus, tant en ce qui concerne la forme de la ventouse, le nombre de ventouses utilisées, la nature de la source lumineuse et les moyens assurant son alimentation, ces moyens pouvant être non seulement le réseau, mais aussi le circuit électrique 12 volts du véhicule, et voire même une pile intégrée au dispositif.

## Revendications

1. Dispositif d'éclairage baladeur comportant une source lumineuse (2) fixée à l'une des extrémités d'un flexible (3) dont l'autre extrémité est liée à un socle (4) équipé d'une ventouse à levier, cette ventouse étant composée d'un corps (5), d'une membrane (6) solidaire d'un axe (7), traversant le corps et d'un levier (10) articulé sur l'axe et en appui sur le corps (5), **caractérisé en ce que** le corps (5) du socle est réalisé sans une matière synthétique semi-rigide, et présente une jupe périphérique (5b) élastiquement déformable et apte à épouser une surface d'appui, concave ou convexe, tout en plaquant le bord de la membrane (6) de la ventouse, par réaction à la traction axiale exercée par le levier (10), ce corps (5) étant solidaire d'un boîtier transversal (14) qui, recevant les moyens d'alimentation de la source lumineuse et portant son interrupteur (23) de commande, s'étend radialement au delà de la membrane (6) pour supporter un contacteur de sécurité (24), ouvert au repos et dont le palpeur (24a) est apte à venir en contact avec la surface recevant le socle pour fermer le circuit électrique aboutissant à l'interrupteur (23).

2. Dispositif selon la revendication 1, **caractérisé en ce que** le boîtier transversal (14) s'étend au-dessus du corps (5), parallèlement à un diamètre de ce corps, et comporte, dans l'une de ses parois extrêmes (15), un alésage cylindrique sensiblement radial pour le passage d'une tige filetée (17) assurant la fixation du flexible (3).

3. Dispositif selon l'une quelconque des revendications 1 et 2, **caractérisé en ce que** le corps (5) du socle comporte des fentes radiales (26), espacées angulairement et s'étendant de la jupe (5b) jusqu'au fond (5a), pour accroître la déformabilité de ce socle.

4. Dispositif selon la revendication 3, **caractérisé en ce que** les fentes (26) débouchent de la jupe (5b).

5. Dispositif selon la revendication 3, **caractérisé en ce que** les fentes (26) ne débouchent pas de la jupe (5b).
